# DEMANDE DE BREVET EUROPEEN

(11) **EP 2 636 819 A1**
(43) Date de publication de la demande: **11.09.2013**
(21) Numéro de dépôt: 13157527.6
(22) Date de dépôt: 04.03.2013
(51) Int. Cl.: E04H 4/00, E04H 4/12

(54) **Perfectionnement pour piscine naturelle**

(30) Priorité: 09.03.2012 FR 1252130
(71) Demandeur: Bioosphere, 74330 Poisy (FR)
(72) Inventeur: Bugna, Julien, 74800 Eteaux (FR); Bouvier, Lionel, 74270 Minzier (FR)
(74) Mandataire: Gasquet, Denis

(57) **Abrégé**

Piscine naturelle comportant une zone de baignade (Zb) et une zone de filtration (Zf) caractérisée en ce que la zone de baignade (Zb) est réalisée par une enceinte (E) constituée par un ensemble (3) de parois verticales métalliques (30) maintenues par une structure en bois réalisée par assemblage de plusieurs éléments.

## Description

La présente invention concerne une piscine naturelle comportant des moyens de filtration et de traitement de l'eau.

Dans une démarche écologique, de plus en plus de particuliers désirent posséder une piscine naturelle dans leur jardin. Nous connaissons des piscines naturelles et écologiques, pouvant être installées chez un particulier, mais ces piscines comportent de nombreux inconvénients et des difficultés pour maintenir l'eau propre et claire. En effet, ces piscines nécessitent un espace important en superficie pour que la filtration et le traitement naturel fonctionnent. Les constructeurs proposent des dispositifs en deux zones dont une zone de baignade et une zone de filtration caractérisée par une masse de granulat qui permettra d'accueillir la faune microbienne et des plantes aquatiques immergées.

La dimension de la zone de filtration est un élément essentiel du dispositif, puisqu'il permet de compenser l'absence de système de stérilisation comme les UV ou le chlore. Pour arriver au même niveau de qualité de l'eau, on a donc besoin d'une zone de filtration très importante et de grande surface, généralement au moins équivalente à la surface de baignade.

En général, le système constructif est organisé sur la base d'une enveloppe maçonnée et un ensemble d'opérations constructives lourdes. Les dispositifs existants nécessitent un travail d'étude spécifique à chaque projet, long, coûteux et aléatoire quant à la décision finale. Ils ont besoin de grands espaces d'aménagements, de gros travaux de terrassement et de maçonnerie, des délais de mise en oeuvre importants et un budget important.

Ainsi la piscine naturelle de l'invention comportant une zone de baignade et une zone de filtration est **caractérisée en ce que** la zone de baignade est réalisée par une enceinte constituée par un ensemble de parois verticales métalliques maintenues par une structure en bois réalisée par assemblage de plusieurs éléments.

Selon une caractéristique complémentaire, les éléments de parois métalliques sont réalisés en inox.

Selon une autre caractéristique complémentaire, la piscine comporte une couche étanche réalisée par au moins une membrane plastique ou caoutchouc constituant l'étanchéité de la piscine disposée à l'extérieur périphérique de l'enceinte.

Ajoutons que la piscine de l'invention comporte un espace périphérique (e) entre l'extérieur périphérique de l'enceinte et la/les membrane(s) plastique(s) ou caoutchouc(s), cet espace contenant des granulats filtrants et des végétaux, constituant ainsi une zone de filtration périphérique.

Selon une autre caractéristique complémentaire, l'un au moins des éléments de paroi constituant l'ensemble des parois périphériques comporte au moins un orifice traversant permettant le passage de l'eau migrant ainsi entre la zone de baignade et la zone de filtration.

Précisons que le ou les orifice(s) traversant(s) couvre(nt) une surface d'au moins 5% de la surface totale de chaque élément de parois.

Notons aussi que les éléments de parois comportent sur leur face en regard vers l'extérieur au moins une cage constituée d'au moins trois parois réalisant une enceinte et comportant au moins un orifice traversant, tandis que ladite enceinte réalisée par ladite cage contient des éléments filtrants.

Selon d'autres caractéristiques complémentaires, la filtration de l'eau est soutenue par un système de filtration externe composé d'au moins une chambre de pompage, d'au moins une chambre de décantation, d'au moins une chambre de filtration et au moins une chambre de traitement ultraviolet, tandis que la piscine comporte une pompe d'aspiration et de refoulement de l'eau située dans la chambre de pompage, qui pompe l'eau à partir d'un skimmer en surface et à l'intérieur de la zone de baignade dans sa partie basse et qui refoule l'eau dans la zone de baignade dans sa partie haute.
La figure 1 est une vue d'ensemble en perspective de la piscine.
La figure 2 est une vue en coupe de la piscine.
La figure 3 est une vue de dessus de la piscine après assemblage des éléments.
La figure 4 est une vue en perspective représentant la structure en bois de l'invention.
La figure 5 est une vue en perspective représentant la structure en bois avec les éléments de parois de l'invention.
Les figures 6, 7, 8, 9, 10 sont des vues en perspective représentant les différents éléments de la structure en bois de l'invention.
Les figures 11a, 11b, 11c, 11d représentent un élément de paroi respectivement en perspective, de face, de dos, et de coté.
Les figures 12a, 12b, 12c, représentent un autre élément de paroi respectivement en perspective, de face, et de dos.
La figure 13 représente en vue de face une variante de réalisation d'un élément de paroi.
La figure 14 représente en coupe la bordure d'extrémité de la piscine de l'invention.
Les figures 15a et 15b représentent respectivement de face et de dos un élément de paroi muni de la cage de filtration de l'invention.

L'invention concerne un bassin de baignade à filtration naturelle en kit avec un principe de construction de type « mécano » sans maçonnerie ne nécessitant pas une grande surface pour son implantation et un très bon niveau de performance.

La piscine naturelle (1) de l'invention comporte une zone de baignade (Zb) et au moins une zone de filtration (Zf). La zone de baignade (Zb) est réalisée par une enceinte (E) constituée par des éléments de parois (30) verticaux métalliques formants une paroi périphérique (3), délimitant une zone de baignade (Zb). Ces éléments de parois (30) sont maintenus par une structure en bois (2) constituée d'un assemblage d'éléments (20, 21, 22, 23, 24). Les éléments de parois métalliques (30) et les éléments de la structure en bois (2) constituée par des assemblages de profilés (20, 21, 22, 23, 24) en bois sont préparés en usine.

La structure bois est constituée par:
- un soubassement en bois constitué par des profilés horizontaux (20) sous forme de poutres. Ces profilés (20) sont disposés longitudinalement sur le sol et délimitent un espace (E) qui va correspondre à la zone de baignade (Zb) de la piscine (1) de l'invention. Ils comportent des rainures (20c) longitudinales au moins sur une face desdits profilés. Avantageusement, lesdits profilés (20) ont une section rectangulaire ou carrée et les rainures (20c) sont au nombre d'au moins une sur la face supérieure (20a) en regard vers le haut.

Ces rainures (20c) vont accueillir les bordures d'extrémités inférieures (30b) des éléments de parois métalliques (30) maintenant ainsi leurs extrémités inférieures (30b).

De plus, les profilés (20) constituant le soubassement comportent des moyens d'assemblage (MA) à leurs extrémités (20b) permettant de les lier les uns aux autres par leurs extrémités respectives (20b).

Selon le mode préféré de l'invention, ces profilés (20) sont au nombre de quatre et ont des dimensions identiques, formant ainsi, une fois assemblés un soubassement de forme carré. Ils peuvent cependant être de tailles différentes les uns les autres pouvant créer un soubassement de forme multiple.
- des montants verticaux (21) en bois fixés à leurs extrémités inférieures (21b) aux profilés (20) en bois constituant le soubassement. L'extrémité inférieure (21b) de chaque montant vertical (21) est fixée sur la face supérieure (20a) en regard vers le haut des profilés (20) constituant le soubassement, par des moyens d'assemblage (MA) constitué par exemple, par des pièces formant un L, dont une branche est fixée au profilé (20) constituant le soubassement et l'autre branche est fixée au montant (21). Ces pièces sont avantageusement métalliques, comme en inox ou réalisé dans d'autres matériaux inoxydables, sans sortir du champ de l'invention.

Aussi selon d'autres modes de réalisations, les moyens d'assemblages (MA) sont constitués par des emboîtements correspondants réalisés sur les profilés (20) constituant le soubassement et sur l'extrémité inférieure (21b) des montants verticaux (21).
- Au moins une traverse (22) en bois positionnée horizontalement fixée aux montants (21) maintenant ceux-ci en position verticale. Selon le mode préféré de l'invention, chaque coté de l'enceinte (E) comporte deux traverses (22), espacées horizontalement de telle sorte qu'elles laissent un passage permettant d'y introduire une des extrémités (23a) de profilés décrits ci-dessous. Toujours selon le mode préféré de l'invention, les traverses (22) sont fixées aux montants (21) par le biais de pièces métalliques, et peuvent comporter des moyens d'assemblages (MA) correspondant avec des moyens d'assemblages (MA) réalisés sur les montants (21), ou être fixées par vissage directement sur les montants (21) de l'invention.
- Au moins un profilé (23) en bois fixé horizontalement par une de ces extrémités (23a) aux faces en regard vers l'extérieur (EXT) de l'enceinte (E) des montants (21) supportant les parois. Selon le mode préféré de l'invention, ces profilés (23) sont au nombre de deux sur chaque montant (21) et sont situés sur la partie supérieure (21a) desdits montants (21).
- Aux autres extrémités (23b) en regard vers l'extérieur (EXT) desdits profilés décrits ci-dessus, est fixé un montant (24) avantageusement de taille inférieure au montant (21) supportant les parois de l'enceinte (E). Cependant, selon d'autres modes de réalisation, lesdits montants peuvent être de taille égale ou supérieure au montant supportant les parois. Ces montants (24) permettent le maintien d'une bordure d'extrémité horizontale périphérique (120) au-dessus du niveau de l'eau (100), et constituant la bordure d'extrémité périphérique du bassin de l'invention. Selon une caractéristique de l'invention, la bordure d'extrémité périphérique (120) du bassin est située à un niveau plus élevé que la bordure périphérique constituée par l'extrémité supérieure (30a) des éléments de parois (30) constituant les parois (3) de l'enceinte (E).

Cette bordure d'extrémité périphérique (120) est selon le mode préféré de l'invention constituée en inox mais, selon d'autres modes de réalisations peut être réalisée en bois, aluminium, plastique ou tous autres matériaux inoxydables.

Le dispositif de l'invention, comporte des moyens d'étanchéités (ME) constitués par au moins une membrane plastique ou caoutchouc usuellement appelé « liner ou EPDM». Selon l'invention, lesdits moyens d'étanchéités (ME), sont disposés à l'extérieur de l'enceinte (E) constituant la zone de baignade (Zb). La membrane plastique (6) est en contact avec le terrain préalablement creusé constituant une cavité en creux plus grande que l'espace nécessaire pour contenir l'enceinte de l'invention. Il en résulte un espace périphérique (e) entre l'extérieur périphérique de l'enceinte et les parois réalisées par les bords intérieurs de la cavité, la membrane plastique (6) étant en contact avec les parois constituées par la cavité creusée dans le terrain.

Selon l'invention, l'espace périphérique (e) est d'une profondeur au moins égale à la hauteur de l'enceinte (E) et sa largeur correspond à au moins un dixième de la largeur de l'enceinte. Aussi, le volume de l'espace périphérique (e) correspond à au moins un dixième du volume de l'enceinte.

Pour éviter une détérioration possible du/des film(s) plastique(s) ou caoutchouc(s), il est disposé au moins une couche de géotextile entre le sol et le film plastique.

Selon une caractéristique de l'invention, la bordure d'extrémité périphérique (120) du bassin comporte des moyens pour maintenir et fixer (MF) le/les film(s) plastique(s) ou caoutchouc(s) ainsi qu'au moins une couche de géotextile en position et garantir l'étanchéité de la piscine jusqu'au niveau de la bordure périphérique horizontale située au-dessus du niveau de l'eau. Ces moyens (MF) sont réalisés par au moins un profilé (121) avantageusement, mais pas limitativement, de section ronde introduit à l'intérieur du profilé formant la bordure d'extrémité périphérique (120), ledit profilé (121) étant maintenu horizontalement par au moins un organe (122) traversant les parois de la bordure d'extrémité (120) périphérique de l'invention. La/les extrémité(s) du/des film(s) plastique(s) ou caoutchouc(s) ainsi qu'au moins une couche de géotextile est/sont disposée(s) autour dudit profilé (121) et ainsi maintenue(s), garantissant une parfaite étanchéité du dispositif.

L'enceinte de l'invention, constituant la zone de baignade (Zb) comporte des parois verticales (3) constituées par des éléments de parois (30) maintenues par la structure en bois (2). Les éléments de parois (30) sont assemblés cote à cote en appui contre les montants de l'invention, leur bordure d'extrémité inférieure (30b) étant introduite dans les rainures longitudinales (20c) des profilés (20) en bois constituant le soubassement de la structure (2). Ils comportent donc des moyens d'assemblages (MA) correspondants situés sur les bordures latérales (30c) des éléments de parois (30).

Pour constituer une enceinte formée de plusieurs éléments de parois (30), deux types d'éléments de parois sont nécessaires, avec des moyens d'assemblage différents du fait que l'enceinte comporte des angles.

Donc, selon le mode préféré de l'invention, un type d'élément de paroi comporte deux retours (33) par pliage, vers l'extérieur (EXT) de l'enceinte, sur chaque bordure latérale (30c) et sur lesquelles sont placés les moyens d'assemblages (MA); et un autre type d'élément de paroi ne comporte qu'un retour (33) par pliage, vers l'extérieur de l'enceinte, sur une seule bordure latérale (30c), sur lequel sont placés les moyens d'assemblages (MA), l'autre bordure latérale (30c) (non pliée) comportant des moyens d'assemblages (MA). Ainsi il est possible après assemblage de tous les éléments de parois (30) d'obtenir une enceinte fermée. Selon une variante de réalisation, lesdits retours (33) sont constitués par des portions de paroi ajoutées et fixées par soudure ou par d'autres moyens.

Selon une autre caractéristique de l'invention, les parois verticales comportent sur leurs bordures d'extrémité supérieure (30a) au moins un retour vers l'extérieur de l'enceinte (E). Ce retour est avantageusement réalisé par pliage et forme une recourbure orientée vers l'extérieur de l'enceinte. C'est à dire que les éléments de parois verticales (30) comportent sur leurs bordures d'extrémités supérieures (30a) une partie horizontale plane (31), constituant un rebord comportant lui-même un autre pliage sur son extrémité constituant une autre portion de paroi verticale (32). C'est à dire que la bordure d'extrémité supérieure (30a) des éléments de parois (30) forme un profil en U renversé et forme ainsi un moyen d'emboîtement avec l'extrémité supérieure (21a) des montants (21) de l'invention. Ce profil particulier constitue un maintien vertical des éléments de parois (30) sur les montants (21) de l'invention et aussi une vocation esthétique et de confort d'utilisation pour le baigneur.

En effet, les montants (21) de l'invention, ont une forme et une dimension permettant à la bordure d'extrémité supérieure des éléments de parois (30a) de reposer au moins partiellement sur l'extrémité supérieure (21a) des montants (21) de l'invention. Les montants (21) ont donc une longueur sensiblement identique à la hauteur des parois (3) de l'enceinte.

Ces éléments de parois (30) sont avantageusement réalisés en inox, mais selon d'autres modes de réalisation, sont réalisés dans des matériaux inoxydables comme l'aluminium par exemple. La fixation desdits éléments de parois se fait par vissage et/ou par emboîtement sur la structure en bois.

Selon l'invention, les parois verticales (3) comportent des orifices (4) traversant permettant le passage de l'eau et la pose des accessoires.

En effet l'emplacement des accessoires tels que, lumières, buses d'aspiration et de refoulement ou autres, est réalisé en usine lors de la fabrication des éléments de parois (30) de l'invention.

L'eau peut ainsi circuler entre l'espace périphérique (e) extérieur à l'enceinte et l'intérieur de l'enceinte constituant la zone de baignade (Zb).

Selon le mode préféré de l'invention, chaque élément de paroi (30) comporte des orifices (4) formés par des grilles couvrant une surface d'au moins 5% de la surface totale de chaque élément de parois (30). Aussi, les orifices (4) couvrent une surface d'au moins 5% de la surface totale de l'ensemble des parois (3), formant l'enceinte (E) de l'invention.

Et selon un autre mode de réalisation, chaque élément de paroi (30) comporte des orifices (4) couvrant une surface d'au moins 10% de la surface totale de chaque élément de paroi (30). Aussi, les orifices (4) couvrent une surface d'au moins 10% de la surface totale de l'ensemble des parois (3), formant l'enceinte (E) de l'invention.

Selon l'invention, les parois (3) ou au moins un élément de paroi (30) comporte(nt) au moins un orifice (4), permettant le passage de l'eau, situé dans la partie basse desdites parois (3) ou dudit/desdits élément(s) de paroi(s) (30).

Selon une autre caractéristique de l'invention, les éléments de parois (30) comportent au moins une cage (5) munie d'orifices traversants ou grillagés, situés au niveau des orifices (4) de passage de l'eau, accolée à la face en regard vers l'extérieur de l'enceinte, des éléments de parois, c'est à dire dans l'espace périphérique (E). L'espace ainsi ménagé à l'intérieur de la cage est rempli d'un élément filtrant comme de la roche volcanique telle que de la pouzzolane, du granulat, ou de la mousse synthétique ou naturelle.

Ladite cage (5) est avantageusement composée d'au moins trois parois (5a, 5b, 5c) réalisant une enceinte de forme parallélépipédique dont au moins une de ces parois comporte au moins un orifice traversant. Selon d'autres modes de réalisations, la cage est de forme conique, ovoïde, cylindrique, sphérique, ou toutes autres formes. Quoi qu'il en soit, sa forme correspond avantageusement à la forme des orifices (4) traversants situés sur les éléments de parois (30).

Aussi, ladite cage (5) de l'invention est, selon le mode préféré de l'invention, réalisée en inox, mais selon d'autres modes de réalisation, réalisée dans tous matériaux inoxydables.

Selon le mode préféré de l'invention, la cage (5) est en contact avec la face en regard vers l'extérieur des éléments de parois (30) et, fixée à la structure en bois (2), et plus particulièrement, mais non limitativement, fixée au/aux profilé(s) (20) constituant le soubassement et/ou à la/aux traverse(s) (22).

Selon un autre mode de réalisation, la cage (5) est fixée à la face en regard vers l'extérieur des éléments de parois (30).

Ces cages (5) permettent d'augmenter les capacités de filtration de l'eau les traversant lors de sa migration entre l'extérieur et l'intérieur de l'enceinte, l'intérieur de l'enceinte correspondant à la zone de baignade (Zb).

Selon une variante de réalisation, il est prévu des moyens d'accès à l'intérieur des cages (5) pour pouvoir, le cas échéant, intervenir sur l'élément filtrant qui s'y trouve, dans le cas où, par exemple, des mousses seraient utilisées pour faciliter le remplacement ou le nettoyage.

La piscine de l'invention comporte au moins une zone de filtration (ZF) mécanique réalisée par des granulats (7) et des végétaux (8) avantageusement repartis autour de l'enceinte dans l'espace (e) décrit précédemment.

Ainsi la proximité de la zone de baignade (Zb) et la zone de filtration (Zf) permet d'optimiser la circulation de l'eau et donc le niveau de filtration. En effet, les deux zones (Zb, Zf) sont uniquement séparées par les parois (3) de l'invention comportant les orifices (4).

L'espace périphérique (e) est donc rempli de granulats (7) dont le rôle est de filtrer l'eau circulant dans cet espace (e) constituant une zone de filtration (Zf) mécanique réalisée par des granulats (7) et des végétaux (8) avantageusement repartis autour de l'enceinte (E) dans l'espace (e) décrit précédemment. Les granulats permettront d'accueillir la faune microbienne et des plantes aquatiques immergées.

Le dispositif de l'invention comporte au moins un skimmer situé en surface dans la zone de filtration granulats permettant d'économiser de l'espace sur la zone de baignade et de dissimuler les parties disgracieuses d'un skimmer.

La filtration est soutenue par des bacs de filtrations (10) dans lesquels l'eau circule. Cette circulation est améliorée par une pompe électrique qui aspire l'eau au niveau de la zone de baignade (Zb) avantageusement dans sa partie basse et au niveau d'au moins un skimmer. Pour garantir l'attrait écologique du bassin, il est possible d'installer une alimentation électrique de type solaire pour faire tourner la pompe d'aspiration et de refoulement.

Le refoulement de l'eau ainsi filtrée s'effectue avantageusement à plusieurs endroits dans le dispositif de l'invention. En effet, le refoulement s'effectue directement dans la zone de baignade (Zb) préférentiellement dans sa partie haute et dans la zone périphérique de filtration (Zf) composée de granulats (7) et de plantes (8). Selon l'invention, le refoulement dans la zone périphérique de filtration (Zf) est constitué par des moyens de diffusions comme un tuyau de type drainage, micro-poreux ou tous autres dispositifs sans sortir du champ de l'invention. Des orifices (4) sont aménagés sur au moins un des éléments de parois (30) sur lesquels se trouvent des moyens de connections pour les tuyaux, permettant l'aspiration et le refoulement dans la zone de baignade (Zb). Préférentiellement, mais non limitativement, les/l'orifice(s) et/ou le/les moyens de connections permettant l'aspiration dans la zone de baignade (Zb) se situent dans la partie basse des éléments de parois (30) et les/l'orifice(s) et/ou le/les moyens de connections permettant le refoulement de l'eau filtrée dans la zone de baignade se situe dans la partie haute des éléments de parois (30). Cela permet ainsi d'aspirer l'eau froide du fond pour la refouler dans la partie haute du bassin.

Selon d'autres variantes de réalisation de l'invention, l'aspiration et le refoulement peuvent s'effectuer à n'importe quel endroit de la zone de baignade (Zb) et/ou de la zone périphérique de filtration granulaire (Zf).

Lesdits bacs de filtrations (10) se trouvent dans le commerce et sont équipés de système de filtration éprouvé. Ils se composent d'au moins une chambre de pompage (11), d'au moins une chambre de décantation (12), d'au moins une chambre de filtration (13) et d'au moins une chambre de traitement par ultraviolet (14).

Selon d'autres variantes de réalisation, la structure est partiellement ou en totalité réalisée en métal, comme de l'inox ou de l'aluminium.

Selon encore d'autres modes de réalisation, les profilés en bois réalisant le soubassement, les profilés horizontaux et les parois ont des profils courbes permettant de réaliser des piscines rondes, ovales, ou de toute autre forme.

## Revendications

1. Piscine naturelle comportant une zone de baignade (Zb) et une zone de filtration (Zf) **caractérisée en ce que** la zone de baignade (Zb) est réalisée par une enceinte (E) constituée par un ensemble (3) de parois verticales métalliques (30) maintenues par une structure en bois (2) réalisée par assemblage de plusieurs éléments (20, 21,22, 23, 24).

2. Piscine naturelle (1) selon la revendication 1 **caractérisée en ce que** les éléments de parois métalliques (30) sont réalisés en inox.

3. Piscine naturelle (1) selon l'une quelconque des revendications précédentes, **caractérisée en ce qu'**elle comporte une couche étanche réalisée par au moins une membrane plastique ou caoutchouc (6) constituant l'étanchéité de la piscine disposée à l'extérieur périphérique de l'enceinte (E).

4. Piscine naturelle (1) selon l'une quelconque des revendications précédentes, **caractérisée en ce qu'**elle comporte un espace périphérique (e) entre l'extérieur périphérique de l'enceinte et la/les membrane(s) plastique(s) ou caoutchouc(s) (6), cet espace contenant des granulats filtrants (7) et des végétaux (8), constituant ainsi une zone de filtration (Zf) périphérique.

5. Piscine naturelle (1) selon l'une quelconque des revendications précédentes, **caractérisée en ce qu'**au moins un des éléments de paroi (30) constituant l'ensemble des parois périphériques (3) comporte au moins un orifice traversant (4) permettant le passage de l'eau migrant ainsi entre la zone de baignade (Zb) et la zone de filtration(Zf).

6. Piscine naturelle (1) selon l'une quelconque des revendications précédentes, **caractérisée en ce que** le ou les orifice(s) traversant(s) (4) couvre(nt) une surface d'au moins 5% de la surface totale de chaque élément de parois (30).

7. Piscine naturelle (1) selon l'une quelconque des revendications précédentes, **caractérisée en ce que** les éléments de parois (30) comportent sur leur face en regard vers l'extérieur (EXT) au moins une cage (5) constituée d'au moins trois parois (5a, 5b, 5c) réalisant une enceinte et comportant au moins un orifice traversant.

8. Piscine naturelle (1) selon l'une quelconque des revendications précédentes, **caractérisée en ce que** l'enceinte réalisée par ladite cage (5) contient des éléments filtrants.

9. Piscine naturelle (1) selon l'une quelconque des revendications précédentes, **caractérisée en ce que** la filtration de l'eau est soutenue par un système de filtration externe composé d'au moins une chambre de pompage (11), d'au moins une chambre de décantation (12), d'au moins une chambre de filtration (13) et au moins une chambre de traitement ultraviolet (14).

10. Piscine naturelle (1) selon l'une quelconque des revendications précédentes, **caractérisée en ce que** la piscine comporte une pompe d'aspiration et de refoulement de l'eau située dans la chambre de pompage (11), qui pompe l'eau à partir d'un skimmer en surface et à l'intérieur de la zone de baignade (Zb) dans sa partie basse et qui refoule l'eau dans la zone de baignade (Zb) dans sa partie haute.
